# EUROPÄISCHE PATENTSCHRIFT

(11) **EP 0 258 491 B1**
(45) Veröffentlichungstag und Bekanntmachung des Hinweises auf die Patenterteilung: **12.07.1989**
(21) Anmeldenummer: 86116463.0
(22) Anmeldetag: 27.11.1986
(51) Int. Cl.: E05B 9/04

(54) **Befestigungsvorrichtung für Schliesszylinder**
Device for fixing of closing cylinders
Système de fixation d'un cylindre pour fermeture

(30) Priorität: 23.08.1986 DE 8622709 U
(43) Veröffentlichungstag der Anmeldung: 09.03.1988
(73) Patentinhaber: HUWIL-Werke GmbH Möbelschloss- u. Beschlagfabriken, D-53809 Ruppichteroth (DE)
(72) Erfinder: Grönwoldt, Rolf, D-5207 Rippichteroth (DE)
(74) Vertreter: Harwardt, Günther, Dipl.-Ing.

(56) Entgegenhaltungen:
- GB-A- 1 505 569
- GB-A- 1 534 860
- US-A- 3 821 886

## Beschreibung

Die Erfindung betrifft eine Befestigungsvorrichtung für einen Schließzylinder in dünnwandigen Türen, Schubladen oder dergleichen zu verriegelnden Teilen von Metallschränken oder Kästen, in die das den Schließzylinder aufnehmende Schließzylindergehäuse oder eines dieses aufnehmende Hülse in eine Ausnehmung eingesteckt ist und gegen die Rückseite des zu verriegelnden Teiles verrastet ist.

Zur Befestigung von Schließzylindergehäusen in dünnwandingen Türen oder dergleichen ist es bekannt, eine speziell gefertigte Stahlfeder vorzusehen, die ringförmig gebogen ist und mit diesem Ring in eine Nut im zylindrischen Teil des Schließzylindergehäuses eingesetzt ist. Der ringförmigen Stahlfeder sind nach außen abstehende Federbeine angeformt, die sich beim Durchstecken des Schließzylindergehäuses durch die Ausnehmung in dem zu verriegelnden Teil gegen dessen Rückseite verrasten. Diese bekannte Befestigungsart ist aufwendig, denn die ringförmige Stahlfeder ist ein zusätzliches Bauteil, das in der Herstellung relativ kompliziert ist. Ferner erfordert dieses Bauteil eine Ringnut am Schließzylindergehäuse, damit die entsprechenden Abstützkräfte aufgebracht werden können und erfordert darüber hinaus auch eine Verdrehsicherung gegenüber demselben. Ferner macht die Anordnung der Stahlfeder einen zusätzlichen Montageaufwand am Schließzylinder erforderlich.

Ausgehend hiervon liegt der vorliegenden Erfindung die Aufgabe zugrunde, eine Befestigungsvorrichtung zu schaffen die besondere, d.h. getrennte Bauteile für die Verrastung gegenüber dem zu verriegelnden Bauteil erübrigt, eine sichere Befestigung im zu verriegelnden Bauteil gewährleistet und darüber hinaus kostengünstig in der Herstellung ist.

Diese Aufgabe wird erfindungsgemäß dadurch gelöst, daß dem Schließzylindergehäuse oder einer dieses aufnehmenden Hülse federnd nachgiebige Zungen einstückig angeformt sind, die an ihrem freien Ende Flächen aufweisen, die einerseits in ihrer Radialerstreckung schräg, die Längsachse des Gehäuses bzw. der Hülse in einem Winkel schneidend verläuft, wobei der Winkel von 90_{°} abweicht und der Schnittpunkt mit dr Längsachse in Richtung derselben versetzt zu den Schrägflächen liegt, und die andererseits an der Kante zwischen der Begrenzungsfläche der Ausnehmung und der Rückseite des zu verriegelnden Teiles federnd abgestützt und parallel hierzu verlaufendend ausgebildet ist.

Von Vorteil bei dieser Ausbildung ist, daß für die Befestigung des Schließzylindergehäuses oder der dieses aufnehmenden Hülse kein zusätzliches Bauteil herzustellen und/oder zu montieren ist. Das Schließzylindergehäuse vereinfacht sich insofern, daß keine Nut für die Aufnahme der Feder erforderlich ist. Gleichzeitig verringert sich auch der Kontrollaufwand bei der Montage. Desweiteren ist die gewählte Lösung kostengünstig. Die schrägen Flächen stützen sich linienförmig an den entsprechenden Gegenkanten der Ausnehmung ab und erzeugen hierdurch die Verriegelungswirkung.

Die Stärke des Endes der federnden Zungen richtet sich nach dem erforderlichen Toleranzausgleich hinsichtlich der Dicke der zu verriegelnden Bauteile. Die Schrägfläche nimmt also einen Toleranzausgleich zum einen in Hinsicht auf die Abmessungen der Ausnehmung durch die das Schließzylindergehäuse bzw. die Hülse hindurch geschoben wird und zum anderen hinsichtlich der Materialdicke des zu verriegelnden Teiles vor.

Es können mehrere über dem Umfang verteilt angeordnete Zungen vorgesehen sein, bevorzugt sind jedoch zwei solcher Zungen vorgesehen. Die Verdrehsicherung des Schließzylindergehäuses des bzw. der die dieses aufnehmenden Hülse in der Ausnehmung des zu verriegelnden Bauteiles erfolgt über eine besondere Formgebung dieser Ausnehmung und des Schließzylindergehäuses bzw. der Hülse. Die Ausnehmung weist dazu einen vom Kreisquerschnitt abweichenden Querschnitt auf, beispielsweise in Form von Abflachungen. Zusätzlich können auch noch davon sich erstreckende Zusatzausnehmungen vorgesehen sein, durch die beispielsweise die Zungen, die radial außen an dem entsprechend abgeflachten Bereich des Zylindergehäuses oder der Hülse angebracht sind, abstehen, durchgeführt werden. Hierbei wirken dann die Zungen als zusätzliche Verdrehsicherung.

Desweiteren geht mit der erfindungsgemäßen Ausführung einher, daß sie nicht nur für den Einsatz bei Metallschränken oder Metallkästen geeignet ist, sondern darüberhinaus auch bei dünnwandigen Kästen oder Schränken aus Kunststoff. Die Ausbildung der Zungen und ihrer Schrägflächen vermeiden eine Beschädigung des Kunststoffes und sorgen trotzdem für einen guten Halt.

Ein Einsatz der Lösung nach dem Stand der Technik mit Stahlfederbeinen kann hier aufgrund der Schneidwirkung nicht erfolgen.

Nach einer bevorzugten Ausführungsform ist vorgesehen, daß die Zungen an ihrem der Rückseite des zu verriegelnden Teiles entfernt liegenden Ende einstückig mit dem Schließzylindergehäuse oder der Hülse verbunden sind. Bei in Axialrichtung zu montierenden Schließzylindergehäusen, bevorzugt jedoch aber bei einer dieses aufnehmenden Hülse kann in weiterer Ausgestaltung der Erfindung vorgesehen sein, daß die Umfangsfläche des Schließzylindergehäuses oder der Hülse unterbrochen ist, so daß die Zungen Bestandteil dieser unterbrochenen Umfangsfläche sind. Dabei stehen die schrägen Flächen radial nach außen aus der Umfangsfläche hervor. Die Zungen erstrecken sich aber im wesentlichen in Richtung der Längsachse des Schließzylindergehäuses bzw. der Hülse. Altemativ ist es für eine Axialmontage auch möglich, daß die Zungen zunächst mit einem etwa radial verlaufenden Befestigungsende aus der Umfangsfläche des Schließzylindergehäuses oder der Hülse radial nach außen erwachsen und dann in einen sich etwa in Richtung der Längsachse aber radial versetzt dazu verlaufenden Zungenabschnitt übergehen, an dessen Ende die schrägen Flächen angebracht sind.

Die federnden Zungen sind also radial außen auf der Umfangsfläche des Schließzylindergehäuses bzw. der dieses aufnehmende Hülse angebracht. Dabei sind die Zungen bevorzugt den abgeflachten Flächen des Schließzylindergehäuses bzw. der Hülse zugeordnet.

Für eine Axialmontage verlaufen die Kanten, an denen die schrägen Flächen der Zungen abgestützt sind, tangential zu einem Kreis um die Längsachse und für eine Verschwenkmontage radial zur Längsachse.

Auch hier sind verschiedene Möglichkeiten der Anordnung der federnden Zungen gegeben.

So können die Zungen Teil der entsprechend unterbrochenen Umfangsfläche des Schließzylindergehäuses oder der Hülse sein. Sie erstrecken sich dann in Umfangsrichtung, d.h. über einen Kreisbogen um die Längsachse des Schließzylindergehäuses bzw. der Hülse. Die schrägen Flächen sind dabei jeweils wieder am Ende angebracht und ragen ebenfalls über die Umfangsfläche des Zylindergehäuses bzw. der Hülse hervor. Desweiteren ist es auch möglich, daß die Zungen zunächst mit einem etwa radial verlaufenden Teil aus der Umfangsfläche des Schließzylindergehäuses oder der Hülse radial nach außen erwachsen und dann in einem etwa konzentrisch zur Umfangsfläche verlaufenden Zungenabschnitt übergehen, an dessen Ende die schräge Fläche angebracht ist.

Ferner ist für die Verschwenkmontage auch die Möglichkeit gegeben, die Zungen zunächst axial mit einem etwa in Richtung der Längsachse aber versetzt dazu verlaufenden Teil aus einer Radialfläche des Schließzylindergehäuses oder der Hülse, mit der diese an der Frontseite des zu verriegelnden Teiles anliegen, erwachsen und anschließend in einen etwa konzentrisch zur Umfangsfläche verlaufenden Zungenabschnitt übergehen, an dessen Ende die schräge Fläche angebracht ist.

Die Verschwenkmontage erfordert eine andere Ausbildung der Ausnehmung, in welche die Hülse bzw. das Schließzylindergehäuse einsetzbar sind. Die Ausnehmung weist dazu Sektorabschnitte zur Einführung und zur Verriegelung vor. Die Verriegelung erfolgt in der Art eines Bajonettverschlusses. Daher ist auch vorgesehen, daß zusätzlich ein Anschlag zur komplementären Verriegelung zu den schrägen Flächen der Zungen vorgesehen ist. Hierdurch wird eine Rückdrehung verhindert. Der Anschlag kann Teil des Zungenbefestigungsendes sein, d.h. Teil des Bereiches sein, der aus dem Schließzylindergehäuse bzw. der Hülse erwächst. Um bei der Verrastung eine noch höhere Sicherheit zu erzielen, kann auch vorgesehen sein, daß die schrägen Flächen mit einer Riffelung versehen sind oder treppenartig ausgebildet sind.

Um die Elastizität der federnden Zungen zu erhöhen, insbesondere als Folge aus den verwendeten Werkstoffen für das Schließzylindergehäuse bzw. die Hülse, ist vorgesehen, daß der Zungenabschnitt über seine Längenerstreckung ausgehend von seinem mit dem Schließzylindergehäuse oder der Hülse verbunden Ende, wellenförmig zunächst auf die Längsachse zu und dann wieder von dieser wegverlaufend auszubilden.

Es ist jedoch auch möglich, daß der Zungenabschnitt über seine Längenerstreckung ausgehend von seinem mit dem Schließzylindergehäuse oder der Hülse verbundenen Ende bezogen auf seine Biegeachse mit zunächst abnehmender und zu dem mit den schrägen Flächen versehenen Ende hin wieder zunehmender Stärke ausgebildet ist. Alternativ ist es auch möglich, am Befestigungsende entsprechende Schwächungen für den Querschnitt der Zungen vorzunehmen. Für den Fall, daß zur Sicherung eine Hülse vorgesehen ist, in die das Schließzylindergehäuse eingeschoben ist, kann in weiterer Ausgestaltung der Erfindung vorgesehen sein, daß die Zungen an ihrem die Schrägflächen aufweisenden Ende mit radial nach innen gerichteten Vorsprüngen versehen sind, die mit entsprechenden Sperrflächen am Schließzylindergehäuse zusammenarbeiten. Ferner ist nach der Erfindung vorgesehen, daß für die Herstellung des Schließzylindergehäuses und der Hülse und damit auch für die angeformten federnden Zungen ein als Druckguß verarbeitbarer Werkstoff, nämlich eine Metallegierung vorgesehen ist. Dies kann z.B. ein Zinkdruckguß sein. Alternativ ist es auch möglich, einen als Spritzguß verarbeitbaren Kunststoff vorzusehen, insbesondere einen Kunststoff, der veredelbar ist, d.h. beispielsweise mit einem Metallüberzug versehbar ist. Diese Werkstoffe sind in der Regel relativ spröde. Andererseits ist festgestellt worden, daß aufgrund der nach der Erfindung vorgeschlagenen Ausbildung keine Bruckgefahr gegeben ist. Es kann also ein Werkstoff gewählt werden, der normalerweise nicht für die Herstellung von federnden Zungen gewählt werden würde.

Um die Herstellung der federnden Zungen zu erleichtern, wenn ein Werkstoff wie oben dargestellt, benutzt wird, ist vorgesehen, daß das Schließzylindergehäuse im Bereich der Zungen Durchtrittsöffnungen für ein bewegliches Formwerkzeugteil aufweist. Dies trifft insbesondere für den Fall zu, daß die Zungen radial aus der Umfangfläche des Schließzylindergehäuses oder der Hülse erwachsen.

Ferner ist nach einem wesentlichen Merkmal der Erfindung vorgeschlagen, daß die Bewegbarkeit der federnden Zungen beim Verriegelungsvorgang begrenzt wird. Hierdurch soll auf jeden Fall gewährleistet werden, daß die Verformung der federnden Zungen nur im Bereich der elastischen Verformbarkeit stattfindet.

Bevorzugt erfolgt die Begrenzung durch entsprechende Bemessung des freien Spaltes zwischen der Umfangsfläche des Schließzylindergehäuses oder der Hülse und der dieser zugewandten Fläche der Zunge. Die Zunge legt sich also bei Erreichen der Grenzwerte an die entsprechende Umfangsfläche an.

Um die sichere Verrastung zu gewährleisten, ist der Schrägungswinkel so bemessen, das Selbsthemmung zwischen der Kante und der schrägen Fläche gegeben ist. Der Schrägungswinkel bezogen auf die Längsachse beträgt dabei etwa zwischen 85_{°} und 50_{°}.

Bevorzugte Ausführungsbeispiele nach der Erfindung sind in der Zeichnung dargestellt. Es zeigen,
Fig 1 eine Ansicht des Schließzylindergehäuses mit Schließzylinder,
Fig 2 eine Seitenansicht gemäß Figur 1,
Fig 3 eine Draufsicht gemäß Figur 1, jedoch im verrasteten Zustand;
Fig 4 eine Ausnehmung in einem Türausschnitt,
Fig 5 eine Hülse mit federnden Zungen als Bestandteil der Umfangsfläche im Schnitt,
Fig 6 eine Ansicht der Hülse gemäß Figur 5,
Fig 7 eine Seitenansicht eines Schließzylindergehäuses mit in Umfangsrichtung zum Schließzylindergehäuse, d.h. konzentrisch zur Längsachse verlaufenden federnden Zunge,
Fig 8 eine Rückansicht entsprechend Figur 7,
Fig 9 eine zur Ausführungsform gemäß Figuren 7 und 8 passende Ausnehmung im zu verriegelnden Bauteil,
Fig 10 eine Ausführungsalternative zu der Ausführungsform gemäß den Figuren 1 bis 3 mit einem wellenförmig verlaufenden Abschnitt der federnden Zungen, wobei jedoch nur das Gehäuse selbst dargestellt ist,
Fig 11 eine Seitenansicht einer weiteren Ausführungsform bei der die Zungen aus einer Radialfläche des Schließzylindergehäuses erwachsen und in Umfangsrichtung, desselben verlaufen,
Fig 12. eine Rückansicht zur Ausführungsform gemäß Figur 11,
Fig 13 eine Ausnehmung in einem Türausschnitt für die Ausführung gemäß Fig. 11 und 12,
Fig 14 eine Seitenansicht eines Schließzylindergehäuses mit konzentrisch zur Längsachse verlaufenden federnden Zungen, die Bestandteil der Umfangsfläche sind, und
Fig 15 einen Schnitt A-A gemäß Fig. 14.

Das in den Figuren 1 bis 3 dargestellte Schließzylindergehäuse 1 weist einstückig angeformte Zungen 2,3 auf. Die Zungen 2,3 sind federnd nachgiebig ausgebildet und sie erwachsen mit ihrem Befestigungsende 19 aus dem der Schlüsseleinführungsöffnung 16 entfernt liegenden Ende des Schließzylindergehäuses 1.

In dem Ausführungsbeispiel gemäß den Figuren 1 bis 3 ist das Schließzylindergehäuse 1 im Bereich der federnden Zungen 2,3 mit Abflachungen 29 versehen. Das Schließzylindergehäuse 1 wird in einer Ausnehmung beispielsweise in einer Tür 12 aufgenommen, die das zu verriegelnde Bauteil darstellt. Bei Betätigung des Schlüssels 32 wird der Riegel 33 hinter eine feststehende Kante des feststehenden Bauteiles verschwenkt und verriegelt das Bauteil 12 gegenüber diesem ortsfesten Teil.

Die federnden Zungen 2,3 erwachsen mit ihrem Befestigungsende zunächst etwa radial aus der Umfangsfläche 20, d.h. im Falle der Figuren 1 bis 3 aus den Abflachungen 29, die Teil der Umfangsfläche 20 des Schließzylindergehäuses 1 sind. Von hier ausgehend erstrecken sich die federnden Zungen 2,3 etwa in Richtung der Längsachse x-x des Schließzylindergehäuses aber radial zu ihr versetzt. An ihrem freien Ende sind die federnden Zungen mit schrägen Flächen 4 bzw. 5 versehen. Die schrägen Flächen 4 verlaufen so, daß sie die Längsachse x-x des Schließzylindergehäuses in einem Punkt S schneiden, der axial vor den schrägen Flächen 4,5 in Richtung auf die Schlüsseleinführungsöffnung 16 versetzt ist. Zwischen der Zungenunterfläche 28 und der Umfangsfläche 20 bzw. den Abflachungen 29 am Schließzylindergehäuse 1 ist ein Spalt 9 bzw. 10 vorgesehen. Der Spalt 9 bzw. 10 ist so bemessen, daß keine unzulässige Verformung der Zungen 2,3 auftreten kann.

Ferner ist das Schließzylindergehäuse 1 mit einem Flansch 11 versehen, der eine Radialfläche 22 aufweist. Mit dieser Radialfläche 22 liegt das Schließzylindergehäuse 1 im montierten Zustand an der Frontfläche 15 des zu verriegelnden Bauteiles 12 an. Die federnden Zungen 2,3 stützen sich mit ihren schrägen Flächen 4,5 an den Kanten 6,7, die Bestandteil der Zusatzausnehmungen 31 sind ab.

Die Zusatzausnehmungen 31 gehören zur Ausnehmung 8 für die Einführung des Schließzylindergehäuses 1. Die Kanten 6,7, stellen die Begrenzungskanten zwischen der Zusatzausnehmung 31 und der Rückseite 14 des zu verriegelnden Bauteiles 12 dar. Bei einer Axialmontage, so wie sie sich für die Ausführungsform nach den Figuren 1 bis 3 oder 5 und 6 ergibt, verlaufen die Kanten 6,7 tangential zu einem Kreis um die Achse x-x. Die Zusatzausnehmungen 31 gemäß Figur 4 erlauben den Durchtritt der federnden Zungen 2,3 und werden mit den zu den Abflachungen 29 am Schließzylindergehäuse 1 korrespondierenden Flächen der Ausnehmung 8 mit zur Verdrehsicherung des Schließzylindergehäuses herangezogen.

Die schrägen Flächen 4,5 der federnden Zungen 2,3 verlaufen wie beispielsweise aus Figur 1 ersichtlich ist, im montierten Zustand parallel zu den Kanten 6,7 bzw. den Begrenzungsflächen 18. Da der verwendete Werkstoff für das Schließzylindergehäuse 1 in der Regel keine guten Verformungseigenschaften aufweist, ist in Bezug auf die Biegeachse y-y der federnden Zungen 2,3 vorgesehen, daß zunächst ausgehend von dem Befestigungsende 19 eine Verringerung des Querschnittes der federnden Zungen 2,3 rechtwinkelig zur Biegeachse y-y erfolgt und dann in Richtung auf das freie Ende der federnden Zungen 2,3, d.h. auf die schrägen Flächen 4,5 zu, eine erneute Verdickung vorgesehen ist. Die Dicke der federnden Zungen im Bereich der schrägen Flächen 4,5 ist so bemessen, daß ein genügender Toleranzausgleich für die üblicherweise auftretenden Dickenvariationen der zu verriegelnden Bauteile 12, und zwar so ausgeglichen werden kann, daß eine sichere Verriegelung gegeben ist. Der Schrägungswinkel ist so bemessen, daß zwischen der Kante 6 bzw. 7 und der zugehörigen schrägen Fläche 4 bzw. 5 im montierten Zustand, so wie er in Figur 3 dargestellt ist, Selbsthemmung gegeben ist, d.h., daß ein Herausziehen infolge Ausweichens der federnden Zungen 2,3 radial nach innen nicht möglich ist. Der Winkel wird also so gewählt, daß Selbsthemmung auftritt und er ist abhängig von dem verwendeten Material. Es ist auch möglich, die Verriegelungswirkung dadurch zu erhöhen, daß beispielsweise die schrägen Flächen 4,5 treppenförmig ausgestaltet sind, so daß ein Einrasten von Treppenstufe zu Treppenstufe erfolgt. Hierbei wird dann ein flächiger Kontakt zwischen der Rückseite 14 des zu verriegelnden Bauteiles 12 und der schrägen Fläche 4 bzw. 5 zusätzlich erzeugt. Auch eine Riffelung auf den schrägen Flächen kann diese Wirkung erzeugen. Im Normalfall ist jedoch ein Linienkontakt zwischen den Kanten 6 bzw. 7 und den zugehörigen schrägen Flächen 4 bzw. 5 der Zungen 2 bzw. 3 ausreichend.

Die Montage erfolgt so, daß das Schließzylindergehäuse 1 zunächst mit dem Riegel 33 durch die Ausnehmung 8 hindurchgeführt wird und dann nach Ausrichtung, d.h. in der Stellung, bei der die Längsachse x-x etwa rechtwinkelig. zur Ebene der Tür 12 verläuft weiter durch die Offnung 8 hindurchgeschoben wird, bis die Radialfläche 22 an der Frontseite 15 des zu verriegelnden Bauteiles 12 anliegt. Während des Einschiebens gleiten die Zungen 2,3 mit ihrer Außenfläche zunächst an den zu der Kanten 6 gehörenden Begrenzungsflächen 18 der Zusatzausnehmung 31 und werden radial nach innen zur Längsachse x-x hin verformt. Wenn das Schließzylindergehäuse 1 mit seiner Radialfläche 22 in Anlage zur Frontseite 15 gelangt ist, federn die Zungen 2,3 radial nach außen und ihre schrägen Flächen 4,5 legen sich an die Kanten 6,7 an.

Sollte ein Herausnehmen des Schließzylindergehäuses 1 aus der Tür 12 erforderlich sein, so brauchen die federnd nachgiebigen Zungen 2,3 nur etwas zur Längsachse x-x des Schließzylindergehäuses 1 hin radial zusammengedrückt zu werden. Der Spalt 9,10 ist so bemessen, daß eine Überbeanspruchung der Zungen 2,3 vermieden wird, wodurch auch bei sprödem Material die federnde Nachgiebigkeit der Zungen 2,3 nicht nachteilig beeinflußt wird.

In den Figuren 5 und 6 ist eine Hülse 17 dargestellt, welche zur Aufnahme eines Schließzylindergehäuses 1 dient. Bei diesem Ausführungsbeispiel ist also nicht der Schließzylinder 1 gegenüber dem zu verriegelnden Bauteil 12 direkt verriegelbar, sondern die Hülse 17 ist zwischengeschaltet. In Abänderung zu den federnden Zungen 2,3 gemäß den Figuren 1 bis 3 sind nach der Ausführungsform der Figuren 5 und 6 die federnden Zungen Bestandteil der Umfangsfläche 20 der Hülse 17. An ihrem der Radialfläche 22 entfernt liegenden Ende sind die federnden Zungen 2,3 mit der Umfangsfläche 20 einstückig verbunden, d.h. ihr Befestigungsende 19 ist Bestandteil der Umfangsfläche 20. Hierdurch wird zwischen der Umfangsfläche 20 und den federnden Zungen 2,3 eine U-förmige Durchtrittsöffnung 27 für den Durchtritt eines beweglichen Formwerkzeugteils gebildet. Die federnden Zungen 2,3 erstrecken sich mit ihrem Zungenabschnitt 21 in Richtung der Längsachse x-x und ihre Schrägflächen 4,5 sind ebenfalls so angeordnet, daß sie einerseits aus der Umfangsfläche 20 hervorstehen und andererseits in ihrer Neigung so angeordnet sind, daß sie die Längsachse x-x in einem Punkt schneiden, der in Richtung auf die Schlüsseleinführungsöffnung vor den Schrägflächen 4,5 liegt. Der Zungenabschnitt 21 ist im Querschnitt an die Umfangsfläche 20 der Hülse angepaßt. Ferner weisen die federnden Zungen 2,3 etwa im Bereich der schrägen Flächen 4,5 radial nach innen gerichtete Vorsprünge 26 auf, die in entsprechende Vertiefungen des Schließzylindergehäuses eingreifen.

Die Montage erfolgt dergestalt, daß zunächst die Hülse 17 in die Ausnehmung 8 eingeschoben wird und dabei die federnden Zungen 2,3 über die schrägen Flächen 4,5 auf ihrer Außenseite nach innen gedrückt werden und sich anschließend an die entsprechenden Kanten 6,7 anlegen. Anschließend wird das Schließzylindergehäuse in die zentrale Bohrung der Hülse 17 eingeführt, bis die Vorsprünge 26 der fedemden Zungen 2,3 in die entsprechenden Ausnehmungen auf der Umfangsfläche des Schließzylindergehäuses einrasten. In Verbindung mit den Vorsprüngen 26 der federnden Zungen 2,3 sorgt das Schließzylindergehäuse dafür, daß die fedemden Zungen nicht nach innen ausweichen können. Es können ferner an dem Schließzylindergehäuse radial nach außen federnde Zungen vorgesehen werden, die zusätzlich aus der zentralen Bohrung der Hülse 17 heraus radial nach außen gegen die Radialfläche 22 verriegelt sind, so daß eine weitere axiale Sicherung des Schließzylindergehäuses in der zentralen Bohrung der Hülse 17 erfolgt.

Die Ausbildung, wie sie gemäß den Figuren 5 und 6 anhand einr zusätzlichen Hülse 17 dargestellt ist, kann auch auf das Schließzylindergehäuse 1 selbst übertragen werden.

In den Figuren 7 und 8 ist ein Ausführungsbeispiel für eine Verschwenkmontage um die Längsachse x-x des Zylindergehäuses 1 dargestellt. Im vorliegenden Beispiel ist nur das Zylindergehäuse 1 selbst ohne Riegel dargestellt. Es entspricht im wesentlichen auch der Hülse 17. Für die Verschwenkmontage ist eine Änderung der Ausnehmung 8 im zu verriegelnden Bauteil, nämlich der Tür 12 erforderlich. Eine solche geänderte Ausnehmung 8 ist in Figur 9 dargestellt. Zunächst wird hinsichtlich der Ausführung der federnden Zungen 2,3 auf die Figuren 7 und 8 Bezug genommen.

Die federnden Zungen 2 und 3 erwachsen mit ihrem Befestigungsende 19 ebenfalls aus der Umfangsfläche 20 des Schließzylindergehäuses 1 radial nach außen heraus. Ihr Zungenabschnitt 21 verläuft im wesentlichen konzentrisch zur Umfangsfläche 20.

Die Zungen 2,3 sind mit einem Spalt 35 zur Radialfläche 22 des Schließzylindergehäuses 1 angeordnet. Über ihren Zungenabschnitt 21 weisen die fedemden Zungen 2,3 ausgehend vom Befestigungsende 19 eine auf die Radialfläche 22 zu verlaufende Gleitfläche 34 auf, d.h. der Spalt 35 wird enger. Von dieser Gleitfläche 34 ausgehend ergibt sich die schräge Fläche 4 bzw. 5. Die schräge Fläche 4 bzw. 5 verläuft im wesentlichen radial und sie stützt sich an der entsprechenden Kante 6 bzw. 7 in der Ausnehmung 8 der Tür 12 ab. Desweiteren ist ein Anschlag 25 vorgesehen, der mit einer entsprechenden Anschlagfläche 38 in der Ausnehmung zusammenarbeit. Die Anschlagfläche 38 und die Kanten 6 bzw. 7 verlaufen radial zur Längsachse x-x. Der Anschlag 25 erwächst ebenfalls aus der Umfangsfläche 20, ist jedoch bis an die Radialfläche 22 herangeführt. Ferner sind die federnden Zungen 2,3 in Richtung auf ihr Befestigungsende 19 hin mit Einkerbungen versehen, die ein Federn in Axialrichtung, d.h. in Richtung der Achse x-x begünstigen. Die Ausnehmung 8 im zu verriegelnden Bauteil 12 weist einen Einführungssektor 23 auf. Dieser Einführungssektor 23 ist so bemessen, daß die fedemden Zungen 2,3 zusammen jeweils mit dem zugehörigen Anschlag 25 in die Ausnehmung eingeführt werden können. Danach wird der Schließzylinder 1 entgegen dem Uhrzeigersinn verschwenkt. Dabei bewegt sich der Riegelsektor 36 und anschließend der Anschlagsektor 37 des zu verriegelnden Bauteiles 12 in den Spalt 35 zwischen der Radialfläche 22 und den federnden Zungen 2,3 des Schließzylindergehäuses 1 hinein.

Die federnden Zungen 2,3 legen sich zunächst mit ihren Gleitflächen 34 an die Kante, die zwischen dem Anschlag 39 und der Rückseite des zu verriegelnden Bauteiles 12 gebildet ist, an und bei weiterer Verschwenkung bewegt sich die federnde Zunge 2,3 von der Radialfläche 22 weg. Diese Verschwenkbewegung kann solange erfolgen, bis der Anschlag 25 mit seiner Anschlagfläche 38 gegen den Anschlag 39 am Riegelsektor 36 zur Anlage kommt. Zum gleichen Zeitpunkt kann dann die federnde Zunge 2,3 wieder in ihre Ausgangslage zurückfedern, wobei sich die schräge Fläche 4 bzw. 5 gegen die Kante 6,7 anlegen kann. Das Schließzylindergehäuse ist nunmehr sowohl in Umfangsrichtung als auch in Axialrichtung gesichert. Als zusätzliche Sicherung dient der Anschlagsektor 37, der sich in dem Spalt 35 zwischen der Radialfläche 22 und der federnden Zunge 2,3 befindet.

Beim Ausführungsbeispiel nach der Figur 10 ist ebenfalls nur noch das Schließzylindergehäuse 1 ohne die zugehörigen inneren Bauteile dargestellt. Die federnden Zungen 2,3 erwachsen ebenfalls radial aus der Umfangsfläche 20 des Schließzylindergehäuses 1. Anders als bei der Ausführungsform nach den Figuren 1 bis 3 sind die federnden Zungen 2,3 hier wellenförmig ausgebildet, d.h. der Zungenabschnitt 21 nähert sich zunächst ausgehend vom Befestigungsende 19 der Längsachse x-x und entfemt sich anschließend wieder von dieser. Hierdurch wird ebenfalls die Verformung der federnden Zungen 2,3 günstig beeinflußt. An den freien Enden der federnden Zungen 2,3 sind wiederum die schrägen Flächen 4,5 angebracht. Die schrägen Flächen 4,5 gehen in einen Wulst über, der zur Begrenzung der Bewegung der Zungen 2,3 radial nach innen dient, wenn er an der Umfangsfläche 20 zur Anlage kommt.

Ein Schließzylindergehäuse 1 nach dieser Ausführungsform bzw. eine Hülse 17 nach dieser Ausführungsform dient ebenfalls wie die nach den Figuren 1 bis 3 zur axialen Montage.

Eine weitere Ausführungsform für eine Verschwenkmontage ist in den Figuren 11 und 12 dargestellt. Die hierzu gehörende Ausnehmung 8 ist in Figlir 13 gezeigt. Das Schließzylindergehäuse 1 ist mit federnden Zungen 2,3 versehen, welche konzentrisch zur Längsachse x-x des Schließgehäuses 1 verlaufen. Die federnden Zungen 2,3 erwachsen aus der Radialfläche 22 des Schließzylindergehäuses in Achsrichtung und erstrecken sich anschließend von dem Befestigungsende 19, welches mit der Radialfläche 22 einstückig verbunden ist, in Umfangsrichtung. Die federnden Zungen sind mit ihrer Unterfläche mit einem Abstand zur Umfangsfläche 20 angeordnet. Die federnden Zungen weisen an ihrem freien Ende eine Gleitfläche 34, auf, die in Richtung auf die Radialfläche 22 zu verläuft und in die schrägen Flächen 4,5 abfällt. Die schrägen Flächen 4 bzw. 5 sind dabei so angeordnet, daß sie die Längsachse x-x schneiden und der Schnittpunkt S von der Radialfläche 22 aus wegversetzt ist. Hier ist eine Abweichung zu den bisherig beschriebenen Ausführungsformen gegeben, bei denen der Schnittpunkt S immer auf die Schlüsseleinführungsöffnung 16 (Fig. 1) hin vor der den Schrägflächen 4,5 angeordnet war. Von der Schlüsseleinführungsöffnung 16 gesehen, ist in diesem Falle der Schnittpunkt S hinter den schrägen Flächen 4,5 angeordnet. Zwischen dem freien Ende der Zunge 2,3 und der Radialfläche 22 ist ein Spalt vorgesehen.

Die Ausnehmung 3 weist einen Einführungssektor 23 auf, der im wesentlichen dem Sektor 23' entspricht, der von den Zungen in ihrer Umfangserstreckung eingenommen wird. Die Montage des Schließzylindergehäuses 1 erfolgt derart, daß die Zungen 2,3 des Schließzylindergehäuses 1 so ausgerichtet wird, daß sie in den Einführungsbereich 23 eingeführt werden können. Danach erfolgt eine Verschwenkung dergestalt, daß der Riegelsektor 36 in den Spalt zwischen den federnden Zungen 2,3 und der Radialfläche 22 eintreten kann. Dies wird dadurch erleichtert, daß die Gleitflächen 34 an der entsprechenden Kante der Rückseite 14 anliegen und die federnden Zungen 2,3 veranlassen von der Radialfläche 22 in Achsrichtung wegbewegt zu werden. Bei Erreichen der Endstellung, d.h. wenn die Anschlagfläche 38, die Bestandteil des Befestigungsendes 19 der federnden Zungen 2,3 ist, an der entsprechenden Gegenfläche 39 bei Verschwenkung zur Anlage kommt, können auch die federnden Zungen 2,3 wieder in Richtung auf die Radialfläche 22 zurückfedern und sich an die entsprechenden Kanten 6,7 der Riegelsektoren 36 anlegen.

Eine weitere Variante ergibt sich aus den Figuren 14 und 15. Es handelt sich im wesentlichen um eine ähnliche Ausgestaltung wie sie im Zusammenhang mit den Figuren 5 und 6 beschrieben ist, jedoch ersteckt sich in diesem Fall die federnde Zunge in Umfangsrichtung der Umfangsfläche 20, d.h. konzentrisch zur Längsachse x-x. Die federnden Zungen 2,3 sind ebenfalls Bestandteil der Umfangsfläche 20 und mit entsprechenden Anlaufflächen zur axialen Einführung vorsehen. Der Unterschied zur Ausführungsform gemäß den Figuren 5,6 besteht darin, daß die axiale Federung in Umfangsrichtung und nicht in Achsrichtung wirkt.

### Bezugszeichenliste

1 Schließzylindergehäuse
2,3 Zungen
4,5 schräge Flächen
6,7 Kanten
8 Ausnehmung
9,10 Spalt
11 Flansch
12 Tür (zu verriegelndes Bauteil)
13 Schließzylinder
14 Rückseite des zu verriegelndes Bauteiles
15 Frontseite des zu verriegelnden Bauteiles
16 Schlüsseleinführungsöffnung
17 Hülse
18 Begrenzungsfläche der Ausnehmung
19 Befestigungsende
20 Umfangsfläche
21 Zungenabschnitt
22 Radialfläche
23 Sektorabschnitt für Einführung
24 Sektorabschnitt zur Verriegelung
25 Anschlag
26 Vorsprung
27 Durchtrittsöffnung
28 Zungenunterfläche
29 Abflachung am Gehäuse
30 Geradefläche in Ausnehmung
31 Zusatzausnehmung
32 Schlüssel
33 Riegel
34 Gleitfläche
35 Spalt
36 Riegelsektor
37 Anschlagsektor
38 Anschlagfläche
39 Anschlag am Riegelsektor
x-x Längsachse
y-y Biegeachse
a Schrägungswinkel
S Schnittpunkt

## Patentansprüche

1. Befestigungsvorrichtung für einen Schließzylinder in dünnwandigen Türen, Schubladen oder dergleichen zu verriegelnden Teilen, insbesondere von Metallschränken oder Kästen, in die das den Schließzylinder (13) aufnehmende Schließzylindergehäuse (1) oder eine dieses aufnehmende Hülse (17), in eine Ausnehmung (8) eingesteckt ist und gegen die Rückseite (14) des zu verriegelnden Teiles verrastet ist, gekennzeichnet durch dem Schließzylindergehäuse (1) oder einer dieses aufnehmenden Hülse (17) einstückig angeformten federnd nachgiebigen Zungen (2,3), die an ihrem freien Ende eine Fläche (4,5) aufweisen, die einerseits in ihrer Radialerstreckung schräg, die Längsachse (x-x) des Gehäuses (1) bzw. der Hülse (17) in einem Winkel (a) schneidend verläuft, wobei der Winkel von 90_{°} abweicht und der Schnittpunkt (S) mit der Längsachse (x-x) in Richtung derselben zu den Schrägflächen (4,5) versetzt ist und die andererseits an der Kante (6,7) zwischen der Begrenzungsfläche (18) der Ausnehmung (8) und der Rückseite (14) des zu verriegelnden Teiles (12) federnd abgestützt und parallel hierzu verlaufend ausgebildet ist.

2. Befestigungsvorrichtung nach Anspruch 1, dadurch gekennzeichnet,
daß die Zungen (2,3) an ihrem der Rückseite (14) des zu verriegelnden Teiles (12) entfernt liegenden Ende (19) einstückig mit dem Schließzylindergehäuse (1) oder der Hülse (17) verbunden sind.

3. Befestigungsvorrichtung nach Anspruch 1 für eine Montage in Richtung der Längsachse, dadurch gekennzeichnet,
daß die Zungen (2,3) Teil der entsprechend unterbrochenen Umfangsfläche (20) des Schließzylindergehäuses (1) oder der Hülse (17) sind und einen sich etwa in Richtung der, aber radial versetzt zur Längsachse (x-x) derselben verlaufenden Zungenabschnitt (21) aufweisen, an dessen Ende die schrägen Flächen (4,5) angebracht sind, und daß die schrägen Flächen (4,5 in Fig. 5,6) radial nach aussen aus der Umfangsfläche (20) hervorstehen.

4. Befestigungsvorrichtung nach Anspruch 1 für eine Montage in Richtung der Längsachse, dadurch gekennzeichnet,
daß die Zungen (2,3) zunächst mit einem etwa radial verlaufenden Befestigungsende (19) aus der Umfangsfläche (20) des Schließzylindergehäuses (1) oder der Hülse (17) radial nach außen erwachsen und dann in einen sich etwa in Richtung der, aber radial versetzt zur Längsachse (x-x) verlaufenden Zungenabschnitt (21) übergehen, an dessen Ende die schrägen Flächen (4,5 in Fig. 3,10)) angebracht sind.

5. Befestigungsvorrichtung nach Anspruch 1 für eine Verschwenkmontage um die Längsachse, dadurch gekennzeichnet,
daß die Zungen (2,3) Teil der entsprechend unterbrochenen Umfangsfläche (20) des Schließzylindergehäuses (1) oder der Hülse (17) sind, und eine sich in Umfangsrichtung erstreckenden Zungenabschnitt (21) aufweisen, an dessen Ende die schräge Fläche (4,5) angebracht ist, und daß die schrägen Flächen (4, 5 in Fig. 14,15) radial nach außen aus der Umfangsfläche (20) hervorstehen.

6. Befestigungsvorrichtung nach Anspruch 1 für eine Verschwenkmontage um die Längsachse, dadurch gekennzeichnet,
daß die Zungen (2,3) zunächst mit einem etwa radial verlaufenden Teil (19) aus der Umfangsfläche (20) des Schließzylindergehäuses (1) oder der Hülse (17) radial nach außen erwachsen und dann in einen etwa konzentrisch zur Umfangsfläche (20) verlaufenden Zungenabschnitt (21) übergehen, an dessen Ende die schräge Fläche (4,5 in Fig. 7,8) angebracht ist.

7. Befestigungsvorrichtung nach Anspruch 1 für eine Verschwenkmontage um die Längsachse, dadurch gekennzeichnet,
daß die Zungen (2,3) zunächst axial mit einem etwa in Richtung der Längsachse (x-x) aber versetzt dazu ver laufenden Teilen aus einer Radialfläche (22) des Schließzylindergehäuses (1) oder der Hülse (17), mit der diese an der Frontseite (15) des zu verriegelnden Teiles (12) anliegen, erwachsen und anschließend in einen in etwa konzentrisch zur Umfangsfläche (20) verlaufenden Zungenanschnitt (21) übergehen, an dessen Ende die schräge Fläche (4,5 in Fig. 11,12).

8. Befestigungsvorrichtung nach einem der Ansprüche 6 und 7, - dadurch gekennzeichnet,
daß die Ausnehmung (8) im zu verriegelnden Teil (12) Sektorabschnitte zur Einführung (23 in Fig. 9) und Verriegelung (24).

9. Befestigungsvorrichtung nach einem der Ansprüche 6 bis 8,
dadurch gekennzeichnet,
daß ein Anschlag (25 in Fig. 7,8) zur komplementären Verriegelung zu den schrägen Flächen (4,5) der Zungen (2,3) vorgesehen ist.

10. Befestigungsvorrichtung nach Anspruch 9, dadurch gekennzeichnet,
daß der Anschlag (25) der aus dem Schließzylindergehäuse (1) oder der Hülse (17) erwachsende Teil der Zungen (2,3) ist.

11. Befestigungsvorrichtung nach Anspruch 1, dadurch gekennzeichnet,
daß die schrägen Flächen (4,5) mit einer Riffelung versehen oder treppenartig ausgebildet sind.

12. Befestigungsvorrichtung nach einem der Ansprüche 1 oder 3 bis 7,
dadurch gekennzeichnet,
daß der Zungenabschnitt (21) über seine Längenerstreckung, ausgehend von seinem mit dem Schließzylindergehäuse (1) oder der Hülse (17) verbunden Ende (19 in Fig. 10) wellenförmig zunächst auf die Längsachse (x-x) zu und dann wieder wegverlaufend ausgebildet ist.

13. Befestigungsvorrichtung nach einem der Ansprüche 1 oder 3 bis 7,
dadurch gekennzeichnet,
daß der Zungenabschnitt (21) über seine Längenerstreckung, ausgehend von seinem mit dem Schließzylindergehäuse (1) oder der Hülse (17) verbundenen Ende (19) bezogen auf seine Biegeachse (y-y) mit zunächst abnehmender und dann mit den schrägen Flächen (4,5) versehenen Ende hin wieder zunehmender Stärke ausgebildet ist.

14. Befestigungsvorrichtung nach den Ansprüchen 1, 3 oder 5 mit einer das Schließzylindergehäuse umgebenden Hülse,
dadurch gekennzeichnet,
daß die Zungen (2,3) an ihrem freien Ende mit radial nach innen gerichteten Vorsprüngen (26 in Fig. 5) versehen sind, die mit entsprechenden Sperrflächen am Schließzylindergehäuse (1) zusammenarbeiten.

15. Befestigungsvorrichtung nach Anspruch 1, gekennzeichnet durch die Verwendung einer als Druckguß verarbeitbaren Metallegierung oder einer als Spritzguß verarbeitbaren, insbesondere mit einem Metallüberzug versehbaren, Kunstoff.

16. Befestigungsvorrichtung nach Anspruch 15 in Verbindung mit den Ansprüchen 4 oder 6,
dadurch gekennzeichnet,
daß das Schließzylindergehäuse (1) oder die Hülse im Bereich der Zungen (2,3) Durchtrittsöffnungen ' (27) für ein bewegliches Formwerkzeugteil aufweisen.

17. Befestigungsvorrichtung nach Anspruch 1, dadurch gekennzeichnet,
daß die federnde Bewegbarkeit der Zungen (2,3) beim Verriegelungsvorgang begrenzt ist.

18. Befestigungsvorrichtung nach Anspruch 17 und 4,
dadurch gekennzeichnet,
daß die Begrenzung durch entsprechende Bemessung des freien Spaltes (9,10) zwischen der Umfangsfläche (20) und der dieser zugewandten Fläche (28) der Zungen (2,3) erfolgt.

19. Befestigungsvorrichtung nach Anspruch 1, dadurch gekennzeichnet,
daß der Schrägungswinkel (a) so bemessen ist, daß Selbsthemmung zwischen der Kante (6,7) und der schrägen Fläche (4,5) gegeben ist und insbesondere zwischen 85° und 50_{°} bezogen auf die Längsachse (x-x) beträgt.

20. Befestigungsvorrichtung nach Anspruch 1, dadurch gekennzeichnet,
daß die Kanten (6, 7) und damit die Begrenzungsflächen (18) der Ausnehmung (8) an denen die schrägen Flächen (4, 5) der Zungen (2, 3) abgestützt sind, für eine Montage in Richtung der Längsachse (x-x) tangential zu einem Kreis um die Längsachse (x-x) oder für eine Verschwenkmontage um die Längsachse (x-x) radial zu derselben verlaufen.

## Claims

1. A fixing device for a locking cylinder in thin- walled doors, drawers or the like as parts to be locked especially of metal cabinets or boxes, in which the locking cylinder housing (1) receiving the locking cylinder (13) or a sleeve (17) accomodating the locking cylinder housing (1) is inserted into a recess (8) and engages the rear side (14) of the part to be locked, characterised by resilient tongues (2, 3) which are formed on to the locking cylinder housing (1) or a sleeve (17) accommodating the latter so as to be integral with it and which, at their free ends, comprise faces (4, 5) which, on the one hand, in their radial extension, intersect the longitudinal axis (x-x) of the housing (1) or sleeve (17) at an angle (a), with such angle deviating from 90_{°} and with the point of intersection (S) with the longitudinal axis (x-x) being offset in the direction of same relative to the inclined faces (4, 5) and which, on the other hand, are resiliently supported on the edge (6, 7) between the limiting faces (18) of the recess (8) and the rear end (14) of the part (12) to be locked and designed so as to be parallel to it.

2. A fixing device according to claim 1, characterised in that the tongues (2, 3) at their ends (19) positioned away from the rear side (14) of the part (12) to be locked are connected to the locking cylinder housing (1) or sleeve (17) so as to be integral with it.

3. A fixing device according to claim 1 to permit assembly in the direction of the longitudinal axis, characterised in that the tongues (2, 3) form part of the correspondingly interrupted circumferential face (20) of the locking cylinder housing (1) or sleeve (17) and comprise a tongue portion (21) which extends approximately in the direction of, but is radially offset relative to, the longitudinal axis (x-x) of same and whose end has been provided with the in- dined faces (4, 5) and that the inclined faces (4, 5 in Fig. 5, 6) project radially outwardly from the circumferential face (20).

4. A fixing device according to claim 1 to permit assembly in the direction of the longitudinal axis, characterised in that initally the tongues (2, 3), with an approximately radially extending fixing end (19), project radially outwardly from the circumferential face (20) of the locking cylinder housing (1) or sleeve (17) and then change into a tongue portion (21) which extends approximately in the direction of, but is radially offset relative to, the longitudinal axis (x-x) and whose end has been provided with the in- ' dined faces (4, 5 in Figs. 3, 10).

5. A fixing device according to claim 1 for permitting a swivel assembly around the longitudinal axis, characterised in that the tongues (2, 3) from part of the correspondingly interrupted circumferential face (20) of the locking cylinder housing (1) or sleeve (17) and comprise a circumferentially extending tongue portion (21) whose end has been provided with the inclined face (4, 5 in Figs. 14, 15) and that the inclined faces (4, 5) project radially outwardly from the circumferential face (20).

6. A fixing device according to claim 1 for permitting a swivel assembly around the longitudinal axis, characterised in that initially, the tongues (2, 3) with an approximately radially extending part (19), project radially outwardly from the circumferential face (20) of the locking cylinder housing (1) or sleeve (17) and then change into a tongue portion (21) which extends approximately concentrically relative to the circumferential face (20) and whose end has been provided with the inclined face (4, 5 in Figs. 7, 8).

7. A fixing device according to claim 1 for permitting a swivel assembly around the longitudinal axis, characterised in that, initially, the tongues (2, 3), with a part extending approximately in the direction of, but offset relative to, the longitudinal axis (x-x), project from a radial face (22) of the locking cylinder housing (1) or the sleeve (17) with which they rest against the from end (15) of the part (12) to be locked and then change into a tongue portion (21) which extends approximately concentrically relative to the circumferential face (20) and whose end has been provided with the inclined face (4, 5 in Figs. 11, 12).

8. A fixing divice according to one of claims 6 and 7, characterised in that the recess (8) in the part (12) to be locked comprises sector portions for introducing (23 in Fig. 9) and locking (24) purposes.

9. A fixing device according to one of claims 6 to 8, characterised in that there has been provided a stop (25 in Figs. 7, 8) for complementary locking relative to the inclined faces (4, 5) of the tongues (2, 3).

10. A fixing device according to claim 9, characterised in that the stop (25) is the part of the tongues (2, 3) projecting from the locking cylinder housing (19 or sleeve 17).

11. A fixing device according to claim 1, characterised in that the inclined faces (4, 5) are fluted or stepped.

12. A fixing device according to one of claims 1 or 3 to 7, characterised in that along its longitudinal extension, starting from its end (19 in Fig. 10) connected to the locking cylinder housing (1) or sleeve (17), the tongue portion (21) ist designed to be wavy and intially extends towards the longitudinal axis (x-x) and then away from it.

13. A fixing device according to one of claims 1 or 3 to 7, characterised in that along its longitudinal extension, starting from its end (19) connected to the locking cylinder housing (1) or sleeve (17), the tongue portion (21), with reference to its bending axis (y-y), is intially designed with a decreasing thickness and then, towards its end comprising the in- dined faces (4, 5), with an increasing thickness.

14. A fixing device according to one of the claims 1, 3 and 5 having a sleeve surrounding the locking cylinder housing, characterised in that the tongues (2, 3), at their free ends, have been provided with radially inwardly directed projections (25 and Fig. 5) which cooperate with corresponding locking faces at the locking cylinder housing (1).

15. A fixing device according to claim 1, characterised by being made of a metal alloy suitable for pressure die casting or plastics suitable for injection moulding and being provided with a metal coating.

16. A fixing device according to claim 15 in conjunction with claims 4 or 6, characterised in that in the region of the tongues (2, 3) the locking cylinder housing (1) or sleeve (17) has been provided with through-apertures (27) for a movable moulding tool part.

17. A fixing device according to claim 1, characterised in that the resilient movability of the tongues (2, 3) is limited during the locking process.

18. A fixing device according to claims 17 and 4, characterized in that such limitation is achieved by suitably dimensioning the free gap (9, 10) between the circumferential face (20) and the face (28) of the tongues (2, 3) facing it.

19. A fixing device according to claim 1, characterised in that the angle of inclination (a) is such that there is self-restraint between the edge (6, 7) and the inclined face (4, 5) and that especially it ranges between 85_{°} and 50_{°} with reference to the longitudinal axis (x-x).

20. A fixing device according to claim 1, characterised in that the edges (6, 7) and thus the limited faces (18) of the recess (8) on which the inclined faces (4, 5) of the tongues (2, 3) are supported extend tangentially relative to a circle around the longitudinal axis (x-x) to permit an assembly in the direction of the longitudinal axis (x-x) or radially relative to the longitudinal axis (x-x) to permit a swivel assembly around it.

## Revendications

1. Dispositif de fixation pour un barillet de serrure dans des portes, tiroirs ou éléments équivalents à paroi mince à condamner, notamment dans des éléments d'armoires ou coffres métalliques dans lesquels le boîtier de barillet de fermeture qui reçoit le barillet (13), ou un manchon (17) qui reçoit ce boîtier, est emmanché dans un évidement (8) et est verroul- lié, contre la face arrière l'élément condamner caractérisé par des languettes élastiquement flexibles (2, 3) venues d'une seule pièce avec le boîtier (1) du barillet de serrure ou avec un manchon (17) qui reçoit ce boîtier, qui présentent à leur extrémité libre une surface (4, 5) qui, d'une part, s'étend obliquement dans son extension radiale, pour couper l'axe longitudinal (x-x) du boîtier (1) ou du manchon (17) selon un angle ( ), l'angle étant différent de 90_{°} et le point d'intersection avec l'axe longitudinal (x-x) étant décalé parallèlement à cet axe vers les surfaces obliques, et qui, d'autre part, est appuyée élastiquement sur l'arête (6, 7) formée entre la surface limite (18) de l'évidement (8) et la face arrière (14) de l'élément à condamner (12), et est disposée parallèlement à cette arête.

2. Dispositif de fixation selon la revendication 1, caractérisé en ce que, à leur extrémité (19) qui est la plus éloignée de la face arrière (14) de l'élément (12) à condamner, les languettes (2, 3) sont reliées au boîtier (1) du barillet de serrure ou au manchon (17), en une seule pièce avec ce boîtier ou manchon.

3. Dispositif de fixation selon la revendication 1, destiné au montage dans la direction parallèle à l'axe longitudinal, caractérisé en ce que les languettes (2, 3) font partie de la surface circonférentielle (20) convenablement interrompue du boîtier (1) du barillet de serrure ou du manchon (17) et présentent un segment de languette (21) qui s'étend à peu près parallèlement à l'axe l'axe longitudinal (x-x) de ce boîtier ou manchon mais dans une position décalée par rapport à cet axe, et à l'extrémité duquel sont formées les surfaces obliques (4, 5), et en ce que les surfaces obliques (4, 5 sur les figures 5, 6) font saillie radialement vers l'extérieur au-delà de la surface périphérique (20).

4. Dispositif de fixation selon la revendication 1, destiné au montage dans la direction parallèle à l'axe longitudinal, caractérisé en ce que les languettes (2, 3) font tout d'abord saillie radialement sur la surface périphérie (20) du boîtier (1) du barillet de la serrure ou du manchon (17) par une extrémité de fixation (19) orientée à peu près radialement et, ensuite, se terminent par un segment de languette (21) s'étendant à peu près parallèlement à l'axe longitudinal (x-x) mais dans une position déclarée radialement par rapport à cet axe et à l'extrémité duquel sont prévues les surfaces inclinées (4, 5 sur les figures 3, 10).

5. Dispositif de fixation selon la revendication 1, par rotation autour de l'axe longitudinal, caractérisé en ce que les languettes (2, 3) font partie de la surface périphérique (20), convenablement interrompues, du boîtier (1) du barillet de serrure ou du manchon (17) et présentant un segment de languette (21) s'étendant dans la direction circonférentielle et à l'extrémité duquel est formée la surface inclinée (4, 5), et en ce que les surfaces inclinées (4, 5 sur les figures 14, 15) font saillie radialement vers l'extérieur au-delà de la surface périphérique (20).

6. Dispositif de fixation selon la revendication 1, destiné au montage par rotation autour de l'axe longitudinal, caractérisé en ce que les languettes (2, 3) font tout d'abord saillie sur la surface périphérique du boîtier (1) du barilliet de serrure ou du manchon (17) par une partie (19) s'étendant à peu près radialement, puis se terminent par un segment de languette (21) s'étendant à peu près concentriquement à la surface périphérique (20) et à l'extrémité duquel est formée la surface inclinée (4, 5 sur les figures 7, 8).

7. Dispositif de fixation selon la revendication 1, destiné au montage par rotation autour de l'axe longitudinal, caractérisé en ce que les languettes (2, 3) font tout d'abord saillie axialement par une partie s'étendant à peu prés parallèlement à l'axe longitudinal (x-x) et décalée par rapport à cet axe, sur une surface radiale (22) du boîtier (1) du barillet de serrure ou du manchon (17) par laquelle ce boîtier ou manchon est en appui contre la face avant (15) de l'élément (12) à condamner, puis se terminent par un segment de languette (21) s'étendant à peu près concentriquement à la surface périphérique (20) et à l'extrémité duquel est formée la surface oblique (4, 5 sur les figures 11, 12).

8. Dispositif de fixation selon une des revendications 6 et 7, caractérisé en ce que l'évidement (8) ménagé dans l'élément à condamner (12) présente des segments en forme de secteurs destinés à l'engagement (23 sur la figure 9) et au verrouillage (24).

9. Dispositif de fixation selon une des revendications 6 à 8, caractérisé en ce qu'une butée (25 sur les figures 7 et 8) est prévue pour assurer un verrouillage complémentaire sur les surfaces obliques (4, 5) des languettes (2, 3).

10. Dispositif de fixation selon la revendication 9, caractérisé en ce que la butée (25) est la partie des languettes (2, 3) qui fait saillie sur le boîtier (1) du barillet de serrure ou sur le manchon (17).

11. Dispositif de fixation selon la revendication 1, caractérisé en ce que les surfaces obliques (4, 5) sont munies d'une cannelure ou de gradins.

12. Dispositif de fixation selon une des revendications 1 ou 3 à 7, caractérisé en ce que, sur son extension longitudinale, et en partant de son extrémité (19 sur la figure 10) qui est solidaire du boîtier (1) du barillet de serrure ou du manchon (17), le segment de languette (21) est de configuration ondulée, dirigée tout d'abord vers son axe longitudinal (x-x), puis dans une direction divergente.

13. Dispositif de fixation selon une des revendications 1 ou 3 à 7, caractérisé en ce que, sur son extension longitudinale, et en partant de son extrémité (19) qui est solidaire du boîtier (1) du barillet de serrure ou du manchon (17), le segment de languette (21) présente, rapporté à son axe de flexion (y-y), une épaisseur qui décroît tout d'abord puis croît à nouveau vers l'extrémité munie des surfaces inclinées.

14. Dispositif de fixation selon les revendications 1, 3 ou 5, comprenant un manchon qui entoure le boîtier du barillet de serrure, caractérisé en ce que, à leur extrémité libre, les languettes (2, 3) sont munies de saillies (26 sur la figure 5) dirigées vers l'intérieur et qui coopèrent avec des surfaces d'arrêt correspondantes prévues sur le boîtier (1) du barillet de serrure.

15. Dispositif de fixation selon la revendication 1, caractérisé par l'utilisation d'un alliage métallique pouvant être faconné par fonderie sous pression, ou d'une matière plastique pouvant être faconné par moulage par injection, en particulier, d'une matière plastique pouvant être munie d'un revêtement métallique.

16. Dispositif de fixation selon la revendication 15, rattachée aux revendications 4 ou 6, caractérisé en ce que le boîtier (1) du barillet de serrure ou le manchon présente, dans la région des languettes (2, 3), des ouvertures de passage (27) destinées à recevoir un élément d'outil de moulage mobile.

17. Dispositif de fixation selon la revendication 1, caractérisé en ce que la mobilité élastique des languettes (3) dans l'opération de verrouillage est limitée.

18. Dispositif de fixation selon les revendications 17 et 4, caractérisé en ce que la limitation est assurée par un dimensionnement approprié de la fente libre (9, 10) entre la surface périphérique (20) et la surface (28) des languettes (2, 3) qui regarde vers cette surface périphérique.

19. Dispositif de fixation selon la revendication 1, caractérisé en ce que l'angle d'obliquité (a) est calculé de manière à donner lieu à un auto-blocage entre l'arête (6, 7) et la surface oblique (4, 5) et est en particulier compris entre 85° et 50°, par rapport à l'axe longitudinal (x-x).

20. Dispositif de fixation selon la revendication 1, caractérisé en ce que les arêtes (6, 7) et, par conséquent, les surfaces limites (18) de l'évidement (8) contre lesquelles les surfaces obliques (4, 5) des languettes (2, 3) prennent appui, s'étendent tangentiellement à un cercle centré sur l'axe longitudinal (x-x), pour le montage effectué parallèlement à l'axe longitudinal (x-x), ou radialement à cet axe, pour le montage par rotation autour de l'axe longitudinal (x-x).
